# EUROPÄISCHE PATENTSCHRIFT

(11) **EP 2 097 565 B1**
(45) Veröffentlichungstag und Bekanntmachung des Hinweises auf die Patenterteilung: **10.08.2011**
(21) Anmeldenummer: 07846615.8
(22) Anmeldetag: 16.11.2007
(51) Int. Cl.: D01H 7/62

(54) **RINGBANK MIT SCHMIERMITTELZUFUHR ZU DEN SPINNRINGEN EINER RINGSPINNMASCHINE**
RING-RAIL HAVING LUBRICANT SUPPLY TO THE SPINNING RINGS OF A RING-SPINNING MACHINE
BANC PORTE-ANNEAUX AVEC APPORT DE LUBRIFIANT AUX ANNEAUX DE FILATURE D'UN MÉTIER CONTINU À FILER À ANNEAUX

(30) Priorität: 21.11.2006 DE 102006055201
(43) Veröffentlichungstag der Anmeldung: 09.09.2009
(73) Patentinhaber: Oerlikon Textile GmbH & Co. KG, 42897 Remscheid (DE)
(72) Erfinder: KRAWIETZ, Stefan, 73061 Ebersbach/Fils (DE); KÜSTER, Jürgen, 73061 Ebersbach/Fils (DE)
(74) Vertreter: Hamann, Arndt
(86) Internationale Anmeldenummer: PCT/EP2007/009903
(87) Internationale Veröffentlichungsnummer: WO 2008/061670

(56) Entgegenhaltungen:
- WO-A-2007/045348
- DE-A1- 3 931 902
- DE-C- 695 886
- GB-A- 785 124
- US-A- 2 905 269
- US-A- 3 593 512

## Beschreibung

### Technisches Gebiet

Die Erfindung betrifft eine Ringbank mit Schmiermittelzufuhr zu den Spinnringen einer Ringspinnmaschine, mit einer Schmiermittelrinne und von der Schmiennittelrinne in jeden der Spinnringe führenden Schmiermitteldochten.

### Stand der Technik

Spinnringe für Kammgam-Ringspinnmaschinen bedürfen der Schmierung durch Ölzufuhr, um den Verschleiß der Ringläufer zu vermindern.

In der DE 39 31 902 A1 ist ein Beispiel für eine derartige Schmiervorrichtung dargestellt. Eine Längsseite der Ringbank ist zu einem rinnenförmigen Schmiermittelreservoir gestaltet, das auch zum Zuführen von Schmiermittel dient. In ihm liegen Filzlagen, in die ein zu jedem Spinnring führende Docht eintaucht. Dieser Docht ist um den Ring geführt und lässt durch um den Umfang des Ringes verteilte Bohrungen Schmiermittel auf die Lauffläche des auf dem Spinnring umlaufenden Spinnläufers austreten.

Das mehrfache, zum Teil gegenläufige Biegen der aus steifem Blech bestehenden Ringbank ist aufwendig. Das Fließen des Schmiermittels in der Rinne ist durch die in ihr liegenden Filzlagen behindert.

### Allgemeine Beschreibung der Erfindung

Der Erfindung war daher die Aufgabe gestellt, eine einfachere Fertigung einer Ringspinnmaschine mit Ringbank und mit Schmiermittelrinne zu ermöglichen und das Fließen des Schmiermittels entlang der Rinne zu erleichtern. Sie löst diese Aufgabe durch die in den Kennzeichen der Ansprüche genannten Merkmale.

Das Befestigen einer im Querschnitt U-förmigen Schmiennittelrinne auf der Unterseite der Ringbank erlaubt den Einsatz einer einfach zu biegenden Ringschiene. Eine aus Kunststoff ' stranggepresste, spritzgegossene oder tiefgezogene Schmiermittelrinne ist ohne gesonderte Dichtmittel an der Ringbank anzubringen.

Die seitlich in der Schmiermittelrinne stehenden Filzstreifen lassen einen Schmiermittelkanal frei, durch sich Schmiermittel leicht über die ganze Länge der Ringbank verteilen kann.

Mittels der gestielten Öse kann ein Schmiermitteldocht leicht Schmiermittel fördernd zwischen die Filzstreifen geschoben werden.

Fenster in den Armen der Spinnringhalter und in der Ringbank sind so dimensioniert, dass die Spinnringhalter zu den Spinnspindeln zentriert werden können.

Abgesehen von den Schrauben, mittels deren die. Schmiermittelrinne und die Spinnringhalter an der Ringbank befestigt werden, erfordert das Einführen und Haltern der Schmiermitteldochte nur klippsbare Elemente.

### Spezielle Beschreibung der Erfindung

In den Figuren der Zeichnung ist ein Ausfiihrungsbeispiel der Erfindung dargestellt. In ihr zeigen
Fig. 1 die perspektivische Darstellung einer Ringbank mit zentrierbaren Spinnringen und mit Schmiermittelrinne im Querschnitt durch die Ringbank;
Fig. 2 die perspektivische Ansicht eines Ringhalters nach Fig. 1 mit angehobenen Führungsorganen des Schmiermitteldochtes zu einem Spinnring;
Fig. 3 die perspektivische Darstellung einer Ringbank mit festsitzenden Spinnringen und mit Schmiertnittelrinne im Querschnitt durch die Ringbank.

Wie aus Figur 1 erkennbar, besteht die Ringbank 1 aus einem umgekehrt U-förmigen Blechstreifen mit Öffnungen 2 im Teilungsabstand der Arbeitsstellen der Ringspinnmaschine, über denen verstellbar festklemmbare Ringhalter 3 liegen. Die Ringhalter sind auf der Ringbank mittels Schrauben 4 zu den Spindeln zentrierbar befestigt.

Unter der Ringbank 1 ist eine ebenfalls U-förmige Schmiermittelrinne 5 befestigt, vorzugsweise mittels Schrauben 6 mit ihrer offenen Seite gegen die Unterseite der Ringbank gedrückt. Die Schrauben 6 sind in Gewinde in der Basis der Schmiermittelrinne eindrehbar. Die Schmiermittelrinne kann aus Blech bestehen, sie kann aber auch aus Kunststoff gefertigt sein, der stranggepresst, formgespritzt oder tiefgezogen gefertigt werden kann. Kunststoff weist den Vorteil auf, dass die Schmiermittelrinne ohne Dichtmittel an die Ringbank angepresst werden und dabei Schmiermitteldichtheit erreicht werden kann.

Die Schmiermittelrinnen 5 entsprechen in ihrer Länge vorteilhafter Weise derjenigen der Ringbänke 1. Sie können mittels Muffen oder Verbindungsleitungen mit den Nachbarrinnen verbunden sein, so dass sie zentral befüllt werden können. Sie können jedoch auch isoliert hängen und getrennt befüllt werden.

In der Schmiermittelrinne 5 stehen seitlich zwei Filzstreifen 7, 8, die neben sich in der Schmiermittelrinne einen freien Raum 9 als Schmiermittelkanal lassen, durch den sich das flüssige Schmiermittel leicht und gegebenenfalls über die ganze Länge der Ringspinnmaschine verteilen kann.

Die Ringhalter 3 weisen sich über die Schmiermittelrinne 5 erstreckende Arme 10 auf, in denen jeweils eine Rinne 11 eingetieft ist und die über der Schmiermittelrinne ein Fenster 12 aufweist. Auch die Ringbank 1 weist unter diesem Fenster ein fluchtendes Fenster auf. Durch diese Fenster kann mittels einer gestielten Öse 13 ein hier nicht dargestellter, durch die Öse gefädelter Schmiermitteldocht, der zu einem der Spinnringe 14 führt, zwischen die Filzstreifen 7, 8 gedrückt und mit diesen in innigen, Schmiermittelzufluss gewährleistenden Kontakt gebracht werden.

Die Fenster 12 im Arm 10 eines Ringhalters 3 und das darunter angeordnete Fenster in der Ringbank 1 erlaubt ein Verschieben eines Ringhalters im erforderlichen Bereich, um den gehalterten Spinnring 14 zur Spinnspindel zu zentrieren.

Dabei verlaufen die beiden Trume des Schmiermitteldochtes durch ein geschlossenes Kanalteil 15, das Ansammlung von Staub und Flug durch das Schmiermittel und Kriechen des Schmiermittels über die Ringbank verhindert. In montiertem Zustand wird das Kanalteil durch die es übergreifende Deckplatte 16 der Öse 13 und den Spinnring 14 in Position gehalten. Die Deckplatte 16 der Öse 13 kann mittels seitlicher Krampen 17 über dem Fenster 12 in der Rinne 11 gehalten werden.

Die Ausführungsform der Figur 3 zeigt die Anordnung an festsitzenden Spinnringen 14. Hierbei ist die das Kanalteil 15 aufnehmende Rinne 11 in die Ringbank 1 eingetieft. Gleiche Teile sind mit gleichen Bezugsziffern versehen.

### Bezugszahlenliste

- 1: Ringbank
- 2: Öffnungen für die Ringe
- 3: Ringhalter
- 4: Schrauben
- 5: Schmiermittelrinne
- 6: Schrauben
- 7, 8: Filzstreifen
- 9: Schmiermittelkanal
- 10: Arm eines Ringhalters
- 11: Rinne
- 12: Fenster im Arm
- 13: gestielte Öse
- 14: Spinnring
- 15: Kanalteil
- 16: Deckplatte der Öse
- 17: Krampen an der Deckplatte

## Patentansprüche

1. Ringbank (1) mit Schmiermittelzufuhr zu den Spinnringen (14) einer Ringspinnmaschine, mit Schmiermittelrinne (5) und von der Schmiermittelrinne (5) in jeden der Spinnringe (14) führenden Schmiermitteldocht, **dadurch gekennzeichnet, dass** die Schmiermittelrinne (5) einen U-förmigen Querschnitt hat, und unter einer insbesondere im Querschnitt umgekehrt U-förmigen Ringbank (1) mit ihrer offenen Seite befestigbar ist, und gegen die Unterseite der Ringbank (1) gedrückt ist.

2. Ringbank nach Anspruch 1, **dadurch gekennzeichnet, dass** die Schmiermittelrinne (5) aus Kunststoff besteht.

3. Ringbank nach Anspruch 2, **dadurch gekennzeichnet, dass** die Schmiermittelrinne (5) aus stranggepresstem Kunststoff besteht.

4. Ringbank nach Anspruch 2, **dadurch gekennzeichnet, dass** die Schmiermittelrinne (5) aus spritzgepresstem Kunststoff besteht.

5. Ringbank nach Anspruch 2, **dadurch gekennzeichnet, dass** die Schmiermittelrinne (5) aus tiefgezogenem Kunststoff besteht.

6. Ringbank nach einem der vorhergehenden Ansprüche, **dadurch gekennzeichnet, dass** in der Schmiermittelrinne (5) wenigstens ein Filzstreifen (7, 8) oder dergleichen vorgesehen ist, der einen Schmiermittelkanal (9) begrenzt.

7. Ringbank nach Anspruch 6, **dadurch gekennzeichnet, dass** zwischen zwei Filzstreifen (7, 8) mittels einer gestielten Öse (13) der das Schmiermittel zu jedem der Spinnringe (14) leitende Schmiermitteldocht einschiebbar ist.

8. Ringbank nach Anspruch 7, **dadurch gekennzeichnet, dass** die Öse (13) mittels seitlicher Krampen (17) in der Schmiermittelrinne (11) halterbar ist.

9. Ringbank nach Anspruch 7, **dadurch gekennzeichnet, dass** der Schmiermitteldocht zwischen Öse (13) und Spinnring (14) durch ein geschlossenes Kanalteil (15) führbar ist, das unter einer Deckfläche (16) der Öse (13) und dem Spinnring (14) gehalten ist.

10. Ringspinnmaschine mit einer Ringbank mit Schmiermittelrinne (5) nach einem der vorhergehenden Ansprüche.

## Claims

1. Ring rail (1) with a lubricant supply to the spinning rings (14) of a ring spinning machine, comprising a lubricant channel (5) and a lubricant wick leading from the lubricant channel (5) into each of the spinning rings (14), **characterised in that** the lubricant channel (5) has a U-shaped cross section and is mountable under a ring rail (1) which is, in particular, reverse U-shaped in cross section with its open side and is pressed against the lower side of the ring rail (1).

2. Ring rail according to claim 1, **characterised in that** the lubricant channel (5) is made of plastic.

3. Ring rail according to claim 2, **characterised in that** the lubricant channel (5) is made of extruded plastic.

4. Ring rail according to claim 2, **characterised in that** the lubricant channel (5) is made of a transfer moulded plastic.

5. Ring rail according to claim 2, **characterised in that** the lubricant channel (5) is made from a deep-drawn plastic.

6. Ring rail according to any one of the preceding claims, **characterised in that** at least one felt strip (7, 8) or the like is provided in the lubricant channel (5) which delimits a lubricant passage (9).

7. Ring rail according to claim 6, **characterised in that** the lubricant wick guiding the lubricant to each of the spinning rings (14) can be pushed in between two felt strips (7, 8) by means of a stalked eyelet (13).

8. Ring rail according to claim 7, **characterised in that** the eyelet (13) can be held by means of lateral cramps (17) in the lubricant channel (11).

9. Ring rail according to claim 7, **characterised in that** the lubricant wick can be guided between the eyelet (13) and spinning ring (14) through a closed passage part (15), which is held under a cover face (16) of the eyelet (13) and the spinning ring (14).

10. Ring spinning machine comprising a ring rail with a lubricant channel (5) according to any one of the preceding claims.

## Revendications

1. Banc porte-anneaux (1) avec apport de lubrifiant aux anneaux de filature (14) d'un métier continu à filer à anneaux, avec une rigole de lubrifiant (5) et une mèche de lubrifiant menant de la rigole de lubrifiant (5) dans chacun des anneaux de filature (14), **caractérisé en ce que** la rigole de lubrifiant (5) possède une section en forme de U et, par son côté ouvert, peut être fixée sous un banc porte-anneaux (1) notamment à section en forme de U inversé, en étant serrée contre le dessous du banc porte-anneaux (1).

2. Banc porte-anneaux selon la revendication 1, **caractérisé en ce que** la rigole de lubrifiant (5) est réalisée en matière plastique.

3. Banc porte-anneaux selon la revendication 2, **caractérisé en ce que** la rigole de lubrifiant (5) est réalisée en matière plastique filée à la presse.

4. Banc porte-anneaux selon la revendication 2, **caractérisé en ce que** la rigole de lubrifiant (5) est réalisée en matière plastique moulée par transfert.

5. Banc porte-anneaux selon la revendication 2, **caractérisé en ce que** la rigole de lubrifiant (5) est réalisée en matière plastique thermoformée.

6. Banc porte-anneaux selon l'une des revendications précédentes, **caractérisé en ce qu'**au moins une bande de feutre (7, 8) ou analogue, qui délimite un canal de lubrifiant (9), est prévue dans la rigole de lubrifiant (5).

7. Banc porte-anneaux selon la revendication 6, **caractérisé en ce que** la mèche de lubrifiant menant le lubrifiant à chacun des anneaux de filature (14) peut être insérée entre deux bandes de feutre (7, 8) au moyen d'un oeillet à tige (13).

8. Banc porte-anneaux selon la revendication 7, **caractérisé en ce que** l'oeillet (13) peut être maintenu dans la rigole de lubrifiant (11) au moyen de crampons latéraux (17).

9. Banc porte-anneaux selon la revendication 7, **caractérisé en ce que** la mèche de lubrifiant peut être guidée entre l'oeillet (13) et l'anneau de filature (14) par un élément de canal fermé (15), qui est maintenu en dessous de l'anneau de filature (14) et d'une face de recouvrement (16) de l'oeillet (13).

10. Métier continu à filer à anneaux avec un banc porte-anneaux doté d'une rigole de lubrifiant (5) selon l'une des revendications précédentes.
